# FASCICULE DE BREVET EUROPEEN

(11) **EP 0 528 967 B1**
(45) Date de publication et mention de la délivrance du brevet: **19.10.1994**
(21) Numéro de dépôt: 91910349.9
(22) Date de dépôt: 16.05.1991
(51) Int. Cl.: G09F 7/22, E01F 9/01

(54) **DISPOSITIF DE SIGNALISATION A LA FOIS PORTATIF ET ANTIVENT**
TRAGBARE UND WINDBESTÄNDIGE SIGNALEINRICHTUNG
PORTABLE AND WIND RESISTANT SIGNALLING DEVICE

(30) Priorité: 16.05.1990 FR 9006334
(43) Date de publication de la demande: 03.03.1993
(73) Titulaire: FEUVRAY, Béatrice, F-71100 Chalon-sur-Saône (FR)
(72) Inventeur: FEUVRAY, Béatrice, F-71100 Chalon-sur-Saône (FR)
(74) Mandataire: Bruder, Michel
(86) Numéro de dépôt international: FR9100396
(87) Numéro de publication internationale: WO9118380

(56) Documents cités:
- EP-A- 0 243 345
- FR-A- 2 609 199

## Description

La présente invention est relative à un dispositif de signalisation à la fois portatif et antivent, comportant un panneau indicateur. Un tel dispositif est prévu pour être posé au sol et il peut être utilisé pour porter un panneau indicateur de type quelconque. En particulier, il peut s'agir d'un panneau de signalisation routière, de publicité industrielle ou commerciale, de signalisation sur un chantier, etc...

Dans ce but, il est déjà connu d'utiliser un piètement portant le panneau indicateur, comme cela est décrit, par exemple, dans le brevet FR-A 2 609 199. Toutefois, on constate qu'un tel appareil connu présente à l'usage divers inconvénients. En particulier le piètement étant constitué par un chevalet repliable, il manque de rigidité et ne convient plus pour des panneaux indicateurs de grandes dimensions, du genre de ceux qu'on utilise notamment maintenant sur les autoroutes. Sous l'effet d'un vent violent, voire même lors du simple passage à proximité de véhicules lancés à grande vitesse, on constate que l'ensemble de l'appareil a tendance à avancer par petits bonds successifs. En fait, il reste nécessaire de lester l'appareil dès que les dimensions du panneau indicateur deviennent importantes.

La présente invention a pour but d'éviter ces inconvénients, en procurant un dispositif de signalisation à la fois léger, repliable, et utilisable sans lest, alors qu'en fait il possède une parfaite stabilité lorsqu'on le pose sur un terrain quelconque, voire même sur la chaussée d'une autoroute, même si le panneau qu'il supporte est de grandes dimensions.

A cet effet ce dispositif de signalisation comportant un panneau indicateur dont la partie inférieure est supportée et montée à pivotement, autour d'un axe transversal, par un ensemble support à rappel élastique au moyen d'au moins une barre de torsion, est caractérisé en ce qu'il comprend un cadre d'embase rigide portant le panneau indicateur et un dispositif de verrouillage est prévu pour immobiliser l'ensemble support à rappel élastique dans la position où le panneau est dressé vers le haut, sensiblement à la verticale, ou pour le déverrouiller, quand le panneau doit être rabattu dans le plan de l'embase.

On décrira ci-après, à titre d'exemples non limitatifs, diverses formes d'exécution de la présente invention, en référence au dessin annexé sur lequel :
La figure 1 est une vue en perspective d'un dispositif de signalisation selon l'invention, lorsqu'il est en position déployée
La figure 2 est une vue en perspective du même dispositif, en position repliée.
La figure 3 est une vue en élévation, à plus grande échelle, du mécanisme de rappel élastique à deux barres de torsion.
La figure 4 est une vue en perspective, à plus grande échelle, montrant une partie du dispositif de verrouillage de l'une des barres de torsion.
La figure 5 est une vue en élévation partielle suivant la direction de la flèche V de la figure 1.
La figure 6 est une vue en élévation suivant la direction de la flèche VI de la figure 1, illustrant le mécanisme de rappel élastique à dépassement de point mort, prévu pour immobiliser les longerons de verrouillage.
La figure 7 illustre schématiquement une variante d'exécution comportant un longeron tubulaire à section carrée traversé par un fil à ressort en zig-zag.
Les figures 8 et 9 sont des vues en perspective partielles suivant la direction de la flèche VIII de la figure 7, quand le fil à ressort se trouve respectivement dans l'une et l'autre des deux positions en diagonale possibles.
Les figures 10 et 11 sont des vues en perspective partielle illustrant une variante d'exécution du dispositif de verrouillage des barres de torsion, respectivement en position de verrouillage et de déverrouillage, utilisée avec la variante d'exécution représentée sur les figures 7 à 9.
La figure 12 est une vue en perspective partielle d'une autre variante d'exécution du dispositif de verrouillage.
La figure 13 est une vue en élévation du dispositif de verrouillage représenté sur la figure 12.
La figure 14 est une vue en élévation des barres de torsion utilisées avec le dispositif de verrouillage des figures 12 et 13.
La figure 15 est une vue en plan d'un cadre d'embase empilable.
La figure 16 est une vue en élévation du cadre d'embase de la figure 15.

Sur les figures 1 et 2 est représenté un dispositif de signalisation suivant l'invention comportant un panneau indicateur 1 (représenté en trait mixte), dont la partie inférieure 2, sensiblement horizontale, est montée à pivotement, autour d'un axe transversal, sur l'avant d'un cadre horizontal 3 servant d'embase. L'articulation est assurée par deux barres de torsion 4 et 5. Chacune de ces barres comprend un segment de torsion central 6, sensiblement horizontal, matérialisant l'axe d'articulation du panneau, ce segment central 6 s'étendant entre un premier tronçon extrême 7, coudé et rigidement solidaire du panneau Indicateur 1, et un second tronçon extrême 8, coudé du même côté que le premier tronçon extrême 7 et susceptible d'être engagé dans une encoche 9 du dispositif de verrouillage, quand celui-ci est en position verrouillée, pour maintenir le panneau 1 déployé verticalement (figures 1,3 et 4).

Les deux encoches 9 recevant les seconds tronçons extrêmes coudés 8 sont formées respectivement dans deux longerons 10 faisant partie du cadre d'embase 3. Chaque longeron 10 est articulé sur des traverses avant 11 et arrière 12 du cadre d'embase 3, pour pouvoir pivoter autour d'un axe longitudinal horizon 1 13.

Les deux segments centraux de torsion 6 des deux barres de torsion 4 et 5 sont disposés côte à côte, préférablement à l'intérieur d'un tube rigide 14, solidaire de la traverse avant 11 et qui les maintient l'un contre l'autre.

Dans le mode de construction des figures 1 à 5, chacun des deux longerons 10 est excentré par rapport à son axe de pivotement 13. De cette façon l'encoche de verrouillage 9 peut être amenée dans une première position dans laquelle elle est ouverte vers le haut et reçoit le second tronçon 8 correspondant, s'étendant alors vers le haut, de l'une des barres de torsion 4,5, pour immobiliser en rotation les premiers tronçons 7, en maintenant ainsi le panneau 1 déployé c'est-à-dire en position sensiblement verticale (figures 1,4 et 5).

L'encoche 9 peut également être amenée, après un pivotement du longeron 10 associé de 90° vers l'extérieur, dans une seconde position dans laquelle elle s'étend horizontalement et s'ouvre vers l'extérieur de manière à libérer le second tronçon 8 (figure 2), ce qui permet alors de rabattre le panneau 1 et les premiers tronçons 7 dans le plan du cadre d'embase 3.

Chacun des longerons 10 porte, à chacune de ses extrémités, un pied d'appui au sol qui vient s'escamoter dans le plan du cadre 3 quand l'ensemble est en position repliée (figure 2) ou bien dépasser verticalement vers le bas (figures 1,4 et 5) en étant ainsi perpendiculaires au cadre d'embase 3, quand l'ensemble est en posistion déployée.

Dans ce dernier cas, les pieds 15 forment quatre crampons qui viennent s'accrocher solidement au sol, sans même qu'il soit besoin d'augmenter le poids de l'ensemble en posant des masses de lestage sur le cadre d'embase 3.

Pour assurer le maintien en place des pieds 15 et des longerons 10, aussi bien dans la position déployée (figure 1) que dans la position repliée (figure 2), on prévoit un mécanisme de rappel élastique avec une cinématique à dépassement de point mort. Dans le cas des figures 1 à 5, ce mécanisme comprend, à l'arrière, un ressort de rappel 16, sensiblement horizontal, dont chacune des extrémités est ancrée sur un pied arrière 15, en un point 17 qui est situé à la fois à l'extérieur de l'intervalle défini par les axes de pivotement 13 et au-dessus du plan horizontal défini par ces deux axes, lorsque les pieds 15 s'étendent vers le bas.

On voit que, si l'on rabat les pieds 15 dans la position repliée (figure 6, flèches 18), les deux points d'ancrage passent de la position 17 à une position 19, qui se trouve, cette fois, située au-dessous du plan horizontal des axes 13. On comprend qu'entre ces deux positions 17 et 19, les points d'ancrage passent par une position de point mort ou d'équilibre instable, quand ils se trouvent écartés l'un de l'autre au maximum, dans le même plan horizontal que les axes 13. Les deux positions 17 et 19 sur la figure 6 sont donc l'une et l'autre des positions d'équilibre stable correspondant respectivement au panneau 1 déployé (figure 1) et à ce même panneau replié (figure 2).

Dans la variante illustrée sur les figures 7,8 et 9, ce dispositif de verrouillage à rappel élastique a été remplacé par deux longerons tubulaires fixes 20, à section transversale carrée. A l'intérieur de chacun de ces tubes est disposé un fil métallique à ressort 21, conformé suivant un profil en zig-zag plan. Ce fil en zig-zag correspond naturellement à un encombrement en largeur 22 sensiblement égal à la dimension des diagonales du carré intérieur du longeron 20. Autrement dit, la forme naturellement plane du fil en zig-zag 21 confère à ce dernier deux positions d'équilibre possibles, dans le longeron 20, à savoir une dans chacun des plans diagonaux de ce longeron. On peut faire passer ce fil élastique 21 de l'un à l'autre des plans diagonaux en l'y forçant par action sur ses extrémités extérieures 23, repliées de façon à constituer l'équivalent des pieds 15 précités. Autrement dit, chaque pied 15 ou 23 constitue, en position déployée, à la fois un pied qui accroche l'ensemble au sol à la façon d'un crampon (figure 1), et une poignée dont se sert l'utilisateur, pour déployer ou replier le panneau.

Sur les figures 10 et 11 est représenté un dispositif de verrouillage qui est prévu dans le cas où le dispositif de signalisation comprend des longerons tubulaires fixes 20 comme il est représenté sur les figures 7 à 9. Dans ce cas le second tronçon 8 de chaque barre de torsion 4,5 est engagé, en position de verrouillage, dans une encoche verticale 21, ouverte vers le haut, formée dans la face interne d'un bloc de verrouillage 22 fixé à la face interne du longeron 20. La partie supérieure de l'encoche 21 communique avec un évidement horizontal 23 formé dans la face interne du bloc de verrouillage 22. Par conséquent, quand le second tronçon 8 est logé dans le fond ou la partie inférieure de l'encoche 21 (figure 10), il est immobilisé en rotation, ce qui assure le verrouillage de la barre de torsion correspondante. Pour déverrouiller cette barre (figure 11), il suffit de la soulever, de manière à l'amener au niveau de l'évidement 23, après quoi le second tronçon 8 se trouve être libéré et le panneau indicateur peut être alors rabattu dans le plan du cadre d'embase.

Sur les figures 12. à 14 est représentée une autre variante d'exécution du dispositif de verrouillage. Dans ce cas le second tronçon 8 de chaque barre de torsion 4,5 est replié sur lui-même vers l'intérieur, en formant un crochet et en se terminant par une courte branche extrême 8a parallèle au second tronçon 8. Par ailleurs le cadre d'embase 3 comprend des longerons tubulaires fixes 20 à section transversale carrée et la face horizontale supérieure et la face verticale externe de chaque longeron 20 sont percés d'une encoche commune 24. En outre la face horizontale inférieure du longeron 20 est percée d'un trou 25 aligné verticalement avec la partie de l'encoche 24 formée dans la face horizontale supérieure. En position de verrouillage, ainsi qu'il est représenté en trait plein sur les figures 12 et 13, la branche extrême verticale 8a prolongeant le second tronçon 8 est engagée verticalement à travers l'encoche supérieure 24 et le trou inférieure 25, tandis que le second tronçon 8 s'étend vers le bas à l'extérieur du longeron 20. La barre de torsion correspondante est ainsi immobilisée en rotation. Pour déverrouiller cette barre, il suffit de soulever légèrement le second tronçon 8 et la branche extrême 8a, de manière que l'extrémité inférieure de cette dernière soit totalement escamotée à l'intérieur du longeron 20 et dégagée au-dessus du trou 25, ce qui a pour effet de libérer la barre de torsion, et de faire ensuite basculer cette barre de manière à faire pivoter vers le haut, à l'intérieur du longeron tubulaire 20, la branche extrême 8a qui vient alors occuper une position sensiblement horizontale représentée en tirets sur les figures 12 et 13.

Dans cette forme d'exécution le tube transversal 14, qui est traversé par les segments centraux 6 des deux barres de torsion 4,5, est libre et il peut se déplacer entre la position inférieure représentée en trait plein et la position supérieure représentée en tirets sur la figure 13.

Les figures 15 et 16 représentent un cadre d'embase 3 pouvant être utilisé pour le dispositif de signalisation suivant l'invention. Dans ce cas les deux longerons fixes 20 comprennent une partie centrale horizontale prolongée, à ses deux extrémités, par des parties extrêmes 20a qui constituent des pieds inclinés, à 45° par exemple, vers le bas . vers l'extérieur du cadre 3, si bien que les dispositifs de signalisation peuvent être empilés. Les deux longerons 20 sont reliés par des traverses avant 11 et arrière 12, la traverse 11 servant à l'accrochage à un chevalet.

On voit que le dispositif selon l'invention présente de nombreux avantages. En particulier il n'est plus besoin d'utiliser un lest et quand le vent souffle, ou bien du fait des déplacements d'air résultant de la circulation automobile, le panneau de signalisation 1 s'incline plus ou moins, à l'encontre de l'action de rappel des barres de torsion 4 et 5, ce qui réduit d'autant la poussée qui tend à déplacer l'embase 3 sur le sol. L'axe de pivotement 2, matérialisé par les barres de torsion 4,5, est situé à la partie inférieure du panneau 1. L'embase 3, constituée par un cadre fermé, est particulièrement rigide et stable. En définitive, lorsque l'ensemble en position déployée est posé, même sur un revêtement routier d'autoroute, il n'a aucune tendance à avancer petit à petit sous l'effet des déplacements d'air, et ceci malgré son faible poids, qui facilite sa manipulation.

## Revendications

1. Dispositif de signalisation comportant un panneau indicateur (1) dont la partie inférieure (2) est supportée et montée à pivotement, autour d'un axe transversal, par un ensemble support à rappel élastique au moyen d'au moins une barre de torsion (4,5), caractérisé en ce qu'il comprend un cadre d'embase rigide (3) portant le panneau indicateur et un dispositif de verrouillage est prévu pour immobiliser l'ensemble support à rappel élastique dans la position où le panneau (1) est dressé vers le haut, sensiblement à la verticale, ou pour le déverrouiller, quand le panneau (1) doit être rabattu dans le plan de l'embase (3).

2. Dispositif suivant la revendication 1 caractérisé en ce que l'ensemble support à barre de torsion comporte deux barres de torsion (4,5), dont chacune définit un segment central de torsion (6) placé sensiblement horizontalement à la base du panneau indicateur (1), un premier tronçon extrême coudé (7) solidaire du panneau indicateur (1) et un second tronçon extrême coudé (8) susceptible de s'engager et d'être maintenu dans une encoche (9,21,24) du dispositif de verrouillage, lorsque le panneau indicateur (1) est en position déployée, ou bien au contraire d'en être libéré, quand le mécanisme est déverrouillé, pour permettre de replier le panneau indicateur (1).

3. Dispositif suivant la revendication 2 caractérisé en ce que l'encoche (9) est découpée dans un longeron (10) monté à pivotement, autour d'un axe longitudinal (13), sur le reste du cadre d'embase (3).

4. Dispositif suivant la revendication 3 caractérisé en ce que chacun des deux longerons pivotants (10) porte, à chacune de ses extrémités, un pied d'appui au sol (15) qui s'étend vers le bas en position déployée.

5. Dispositif suivant la revendication 4 caractérisé en ce que chaque longeron (10) est excentré par rapport à son axe de pivotement longitudinal (13) et les extrémités correspondantes des deux longerons pivotants (10) sont reliées entre elles par un mécanisme à ressort de rappel (16) avec une cinématique à dépassement de point mort autour des axes de pivotement (13) des longerons (10) si bien que, pour chaque longeron (10), deux positions d'équilibre stable sont définies de part et d'autre du point mort à savoir une première position du longeron (10) dans laquelle la barre de torsion (4,5) correspondante est déverrouillée pour pouvoir replier le panneau (1), et une seconde position dans laquelle l'encoche (9) du longeron (10) verrouille la barre de torsion (4,5) correspondante dans la position déployée.

6. Dispositif suivant l'une quelconque des revendications 1 et 2 caractérisé en ce que chacun des deux longerons (20) du cadre inférieur d'embase (3) est constitué par un tube métallique à section carrée, rigidement solidaire du cadre d'embase (3), à l'intérieur de ce longeron tubulaire (20) est disposé, dans l'un ou l'autre des deux plans diagonaux longitudinaux, un fil métallique à ressort en zig-zag (21) qu'on peut faire passer à force, par déformation élastique, de l'une à l'autre des deux positions de verrouillage et de déverrouillage correspondant respectivement à l'un et l'autre des deux plans diagonaux, et les extrémités coudées (23) du fil élastique (21), dépassant hors du longeron tubulaire (20), constituent à la fois des pieds escamotables correspondants du cadre d'embase (3) et des poignées de commande pour passer de la position "verrouillée" à la position "déverrouillée".

7. Dispositif suivant la revendication 6 caractérisé en ce que chaque longeron (20) porte, sur sa face interne, un bloc de verrouillage (22) présentant, dans sa face interne, une encoche verticale (21), ouverte vers le haut et communiquant, à sa partie supérieure, par un évidement horizontal (23), la partie inférieure de l'encoche verticale (21) recevant le second tronçon extrême (8) d'une barre de torsion pour l'immobiliser en position de verrouillage, tandis que l'évidement supérieur (23) permet la libération de ce second tronçon (8).

8. Dispositif suivant l'une quelconque des revendications 1 et 2 caractérisé en ce que l'encoche (24) est formée dans la face supérieure et dans la face verticale externe d'un longeron fixe (20) dont la face inférieure est percée d'un trou (25) aligné verticalement avec l'encoche (24) et le second tronçon (8) est replié sur lui-même en forme de crochet et constitue une branche extrême (8a) pouvant être engagée verticalement à travers l'encoche supérieure (24) et le trou inférieur (25) du longeron (20), en position de verrouillage et pouvant être logée librement à l'intérieur du longeron (20) en position de déverrouillage.

9. Dispositif suivant l'une quelconque des revendications précédentes caractérisé en ce que le cadre d'embase (3) comporte deux longerons (20) dont chacun comprend une partie centrale horizontale prolongée, à ses deux extrémités, par des parties extrêmes 20a qui constituent des pieds inclinés, à 45° par exemple, vers le bas et vers l'extérieur du cadre (3), si bien que les dispositifs de signalisation peuvent être empilés.

## Patentansprüche

1. Signalvorrichtung mit einem Anzeigeschild (1), dessen unterer Bereich (2) um eine quer verlaufende Achse schwenkbar durch eine Trageanordnung gehalten und befestigt ist, welche mittels mindestens eines Torsionsstabes (4, 5) elastisch zurückfedert. **gekennzeichnet durch** einen starren Sockelrahmen (3), der das Anzeigeschild trägt, sowie durch eine Verriegelungsvorrichtung, welche die elastisch zurückfedernde Trageanordnung in einer Position fixiert, in der das Schild nach oben und im wesentlichen senkrecht gerichtet ist, oder diese entriegelt, wenn das Schild (1) in die Ebene des Sokkels (3) zurückgeklappt werden soll.

2. Vorrichtung nach Anspruch 1, **dadurch gekennzeichnet, daß** die Torsionsstabtrageanordnung zwei Torsionsstäbe (4, 5) umfaßt, die jeweils ein mittleres, an der Basis des Anzeigeschildes (1) im wesentlichen horizontal verlaufendes Torsionssegment (6), ein erstes, fest mit dem Anzeigeschild (1) verbundenes, abgewinkeltes Stabendstück (7), sowie ein zweites abgewinkeltes Stabendstück (8) aufweisen, welches in eine Rastkerbe (9, 21, 24) der Verriegelungsvorrichtung einrasten und von dieser gehalten werden kann, wenn sich das Anzeigeschild (1) in der ausgeklappten Position befindet, oder umgekehrt bei entriegeltem Mechanismus aus dieser Kerbe ausgeklinkt werden kann, um das Einklappen des Anzeigeschildes (1) zu ermöglichen.

3. Vorrichtung nach Anspruch 2, **dadurch gekennzeichnet, daß** die Rastkerbe (9) in einem Längsträger (10) ausgespart ist, welcher um eine Längsachse (13) schwenkbar am übrigen Sockelrahmen (3) befestigt ist.

4. Vorrichtung nach Anspruch 3, **dadurch gekennzeichnet, daß** jeder der beiden schwenkbaren Längsträger (10) jeweils an beiden Enden einen Standfuß (15) trägt, der sich in der ausgeklappten Position nach unten erstreckt.

5. Vorrichtung nach Anspruch 4, **dadurch gekennzeichnet, daß** jeder Längsträger (10) bezüglich seiner längs verlaufenden Schwenkachse (13) exzentrisch angeordnet ist und die entsprechenden Enden der beiden schwenkbaren Längsträger (10) untereinander über einen Federrückstellmechanismus (16) verbunden sind, der kinematisch so aufgebaut ist, daß bei Schwenken um die Drehachsen (13) der Längsträger (10) ein Totpunkt überschritten wird, derart daß für jeden Längsträger (10) zwei sich auf gegenüberliegenden Seiten des Totpunkts befindende, stabile Gleichgewichtspositionen definiert sind, nämlich eine erste Position des Längsträgers (10), in welcher der zugehörige Torsionsstab (4, 5) zum Einklappen des Schildes (1) entriegelt ist, sowie eine zweite, in welcher die Rastkerbe (9) des Längsträgers (10) den zugehörigen Torsionsstab (4, 5) in der ausgeklappten Stellung verriegelt.

6. Vorrichtung nach einem der Ansprüche 1 und 2, **dadurch gekennzeichnet**, **daß** jeder der beiden Längsträger (20) des unteren Sockelrahmens (3) durch ein Metallrohr mit Vierkantquerschnitt gebildet wird, das starr mit dem Sockelrahmen (3) verbunden ist. und im Inneren dieses rohrförmigen Längsträgers (20) ein Federdraht (21) im Zickzack in einer der beiden längs verlaufenden Diagonalebenen angeordnet ist und durch elastische Verformung unter Kraftaufwendung von der verriegelten in die entriegelte Position, und umgekehrt, gebracht werden kann, wobei diese Positionen den beiden Diagonalebenen entsprechen, und wobei die abgewinkelten, aus dem rohrförmigen Längsträger (20) herausragenden Enden (23) des elastischen Drahtes (21) sowohl zum Sockelrahmen (3) gehörige einklappbare Füße bilden, als auch als Bediengriffe zum Verstellen von der Entriegelungsposition in die Verriegelungsposition dienen.

7. Vorrichtung nach Anspruch 6, **dadurch gekennzeichnet, daß** jeder Längsträger (20) auf seiner Innenseite einen Verrieglungsklotz (22) trägt, der auf seiner Innenfläche eine vertikale Rastkerbe (21) aufweist, die nach oben offen ist und an ihrer Oberseite mit einer horizontalen Aussparung (23) in Verbindung steht. wobei der untere Bereich der vertikalen Rastkerbe (21) das zweite Stabendstück (8) eines Torsionsstabs aufnimmt, um diesen in der Verriegelungsposition zu fixieren, und die obere Aussparung (23) im Gegensatz dazu die Freigabe dieses zweiten Endstücks (8) ermöglicht.

8. Vorrichtung nach einem der Ansprüche 1 und 2, **dadurch gekennzeichnet**, **daß** die Rastaussparung (24) in der Oberseite und in der senkrechten Außenseite eines feststehenden Längsträgers (20) vorgesehen ist, dessen Unterseite mit einem in senkrechter Richtung auf diese Rastaussparung (24) ausgerichteten Loch (25) versehen ist, wobei das zweite Stabstück (8) hakenförmig auf sich zurückgebogen ist und ein Schenkelende (8a) bildet, das in der Verriegelungsstellung in senkrechter Richtung in die obere Rastaussparung (24) und das untere Loch (25) des Längsträgers (20) eingeführt werden und sich in der Entriegelungsstellung frei im Inneren des Längsträgers (20) bewegen kann.

9. Vorrichtung nach einem der vorstehenden Ansprüche, **dadurch gekennzeich****net, daß** der Sockelrahmen (3) zwei Längsträger (20) mit jeweils einem horizontal verlaufenden Mittelteil besitzt, das an seinen beiden Enden durch äußere Teilstücke 20a, welche schräg gestellte, beispielsweise vom Rahmen (3) um 45° nach unten und außen geneigte Füße bilden, verlängert ist, derart daß die Signalvorrichtungen gestapelt werden können.

## Claims

1. Signalling device comprising an indicator panel (1) of which the lower part (2) is supported and mounted to pivot about a transverse axis, by a support assembly with elastic return by means of at least one torsion bar (4, 5), characterized in that it comprises a rigid base frame (3) bearing the indicator panel and a locking device is provided to immobilize the support assembly with elastic return in the position where the panel (1) is erected upwardly, substantially vertically, or for unlocking, when the panel (1) must be folded down in the plane of the base (3).

2. Device according to Claim 1, characterized in that the support assembly with torsion bar comprises two torsion bars (4, 5) of which each defines a central torsion segment (6) placed substantially horizontally at the base of the indicator panel (1), a first bent end section (7) fast with the indicator panel (1) and a second bent end section (8) capable of engaging and being maintained in a notch (9, 21, 24) of the locking device, when the indicator panel (1) is in opened out position, or, on the contrary, of being released therefrom when the mechanism is unlocked, to enable the indicator panel (1) to be folded.

3. Device according to Claim 2, characterized in that the notch (9) is cut out in a longitudinal element (10) mounted to pivot, about a longitudinal axis (13), on the rest of the base frame (3).

4. Device according to Claim 3, characterized in that each of the two pivoting longitudinal elements (10) bears, at each of its ends, a ground-engagement foot (15) which extends downwardly in opened out position.

5. Device according to Claim 4, characterized in that each longitudinal element (10) is eccentric with respect to its longitudinal pivot axis (13) and the corresponding ends of the two pivoting longitudinal elements (10) are connected together by a mechanism with return spring (16) with kinematics with exceeding of fulcrum about the pivot axes (13) of the longitudinal elements (10) so that, for each longitudinal element (10), two positions of stable equilibrium are defined on either side of the fulcrum, namely a first position of the longitudinal element (10) in which the corresponding torsion bar (4, 5) is unlocked in order to be able to fold the panel (1), and a second position in which the notch (9) of the longitudinal element (10) locks the corresponding torsion bar (4, 5) in the opened out position.

6. Device according to either one of Claims 1 and 2, characterized in that each of the two longitudinal elements (20) of the lower base frame (3) is constituted by a metal tube of square section, rigidly fast with the base frame (3); inside this tubular longitudinal member (20) is disposed, in one or the other of the two longitudinal diagonal planes, a metal spring wire in zig-zag (21) which may be passed by force, by elastic deformation, from one to the other of the two positions of locking and of unlocking corresponding respectively to one and the other of the two diagonal planes, and the bent ends (23) of the elastic wire (21), projecting out of the tubular longitudinal element (20), constitute both corresponding retractable feet of the base frame (3) and control handles for passing from the "locked" position to the "unlocked" position.

7. Device according to Claim 6, characterized in that each longitudinal element (20) bears, on its inner face, a locking unit (22) presenting, in its inner face, a vertical notch (21) open upwardly and communicating, in its upper part, by a horizontal recess (23), the lower part of the vertical notch (21) receiving the second end section (8) of a torsion bar in order to immobilize it in position of locking, whilst the upper recess (23) allows this second section (8) to be released.

8. Device according to either one of Claims 1 and 2, characterized in that the notch (24) is formed in the upper face and in the outer vertical face of a fixed longitudinal element (20) whose lower face is pierced with a hole (25) aligned vertically with the notch (24) and the second section (8) is folded on itself in the form of a hook and constitutes an end branch (8a) which may be engaged vertically through the upper notch (24) and the lower hole (25) of the longitudinal element (20), in position of locking and able to be housed freely inside the longitudinal element (20) in position of unlocking.

9. Device according to any one of the preceding Claims, characterized in that the base frame (3) comprises two longitudinal elements (20) of which each comprises a central horizontal part extended, at its two ends, by end parts 20a which constitute feet inclined, for example at 45°, downwardly and towards the outside of the frame (3), so tnat the signalling devices may be stacked.
